# EUROPÄISCHE PATENTSCHRIFT

(11) **EP 0 927 698 B1**
(45) Veröffentlichungstag und Bekanntmachung des Hinweises auf die Patenterteilung: **12.06.2002**
(21) Anmeldenummer: 97119266.1
(22) Anmeldetag: 04.11.1997
(51) Int. Cl.: B66F 9/065, B66F 9/075

(54) **Auf Rädern fahrbares querbewegliches Arbeitsgerät**
Transversely movable working apparatus on wheels
Appareil de travail sur roues mobile transversalement

(43) Veröffentlichungstag der Anmeldung: 07.07.1999
(73) Patentinhaber: Karl Schaeff GmbH & Co. Maschinenfabrik, 74595 Langenburg (DE)
(72) Erfinder: Schaeff, Hans, 74595 Langenburg (DE)
(74) Vertreter: Hössle, Markus, Dipl.-Phys.

(56) Entgegenhaltungen:
- EP-A- 0 228 208
- EP-A- 0 701 963
- FR-A- 2 573 278
- GB-A- 2 121 363
- US-A- 4 039 094
- US-A- 4 082 197
- US-A- 4 135 597

## Beschreibung

Die Erfindung betrifft ein auf Rädern fahrbares querbewegliches Arbeitsgerät mit einer an einem starren Fahrzeugrahmen befestigten ersten Achse. Derartige Geräte sind beispielsweise Teleskopstapler mit einem teleskopisch ausfahrbaren und aufwärts schwenkbaren Mast, an dem eine normalerweise angebrachte Staplergabel durch andere Werkzeuge wie Leichtgutschaufeln, Kranhaken, Klammern usw. ausgewechselt werden kann.

Teleskopstapler werden eingesetzt, um eine Last aufzunehmen und mit Hilfe des aufwendigen Reifenfahrwerks an einen anderen Ort zu transportieren. Andererseits arbeiten diese Geräte quasi stationär, wenn die beträchtliche Reichweite und -höhe ihres Teleskoparmes ausgenutzt wird, um beispielsweise ein Ladegut in 10 Meter Höhe an eine Baustelle zu bringen und dort an genau bestimmter Stelle abzusetzen. In diesen Fällen muß das Gerät abgestützt und auf unebenem Gelände quer zur Fahrzeuglängsachse horizontiert werden, damit der steil stellbare Teleskopmast einschließlich seiner Last etwa in der die Fahrzeuglängsachse enthaltenden senkrechten Ebene verbleibt. Obwohl eine das Arbeitsgerät bedienende Person schnell Übung darin entwickelt, das Lade- oder Entladeziel genau anzufahren und die erforderliche Abstützung vorzunehmen, verbleibt als schwierigere Vorgabe, eine Last in der bei ausgefahrenem Teleskopmast gegebenen erheblichen Entfernung um ungefähr ± 0,5 m seitlich zu bewegen, um sie beispielsweise an einem Hochbau in eine seitlich begrenzte Öffnung einzufahren.

Um diese Querbewegung der Last zu bewerkstelligen, ist es bekannt, als Gabelträger einen hydraulisch betätigten Querschlitten vorzusehen, dessen Führungen am Teleskopmastende angebracht sind. Aufgrund des Gewichts von Querschlitten, Führungen und Antriebsmitteln verringert sich jedoch die Nutzlast, was sich vor allem bei Teleskophüben von bis zu 10 Metern in nachteiliger Weise einschränkend bemerkbar macht.

Um ein Schwerlast-Transportfahrzeug unter beengten Verhältnissen ohne Vor- und Rückwärtsfahrt auf der Stelle seitwärts zu schwenken, ist aus der DE 23 60 825 C2 eine vom Ende des Fahrzeugrahmens absenkbare Abstützeinrichtung bekannt, die am Fahrzeugrahmen feste senkrechte Hubstempel und eine sich auf das Fahrplanum auflegenden, entsprechend dem beabsichtigten Schwenkradius gekrümmten Balken aufweist. Da der mit den Hubstempeln fest verbundene Oberteil des in Längsrichtung geteilten Balkens auf dem Unterteil verschiebbar gelagert ist und beide Balkenteile motorisch relativ zueinander bewegbar sind, läßt sich das Fahrzeug an seinem durch die Abstützeinrichtung angehobenen Ende in einem etwa durch die Balkenlänge vorgegebenen Winkel seitwärts schwenken.

Aus der US-PS 4 923 361 ist eine Querbewegungseinrichtung für einen Gabelstapler bekannt, dessen Fahrzeugrahmen über ein rückwärtiges Lenkradpaar sowie über zwei auf Starrachsen gelagerte Vorderräder abgestützt ist. An der Unterseite zweier sich nach vom bis über die Vorderräder erstreckender Gabelzinken befmden sich um in Zinkenrichtung verlaufende Achsen schwenkbare Stützbeine, deren freies Ende eine gelenkig gelagerte Fußplatte trägt. Bei angehobener Staplergabel wird zur Durchführung einer Querbewegung von jedem Gabelzinken ein Stützbein durch Pedalbetätigung in eine durch einen Anschlag bestimmte Endstellung abgeklappt, in der seine Erstreckungsrichtung mit der Senkrechten einen spitzen Winkel bildet. Wenn durch kraftbetätigtes Absenken der Staplergabel die schrägstehenden Stützbeine mit ihren Fußplatten in Bodenkontakt kommen, verlieren die dadurch teilweise entlasteten Vorderräder ihre Bodenhaftung und führen zusammen mit dem vorderen Ende des Fahrzeugrahmens eine begrenzte Querbewegung aus, bis mit zunehmender Schrägstellung der sich in Richtung ihrer eingeklappten waagerechten Ruhestellung bewegenden Stützbeine der Reibschluß der Fußplatten mit dem Boden endet. Um Querbewegungen in entgegengesetzten Richtungen auszuführen, sind an beiden Gabelzinken jeweils zwei entgegengesetzt schrägstellbare Stützbeine vorgesehen, von denen je nach beabsichtigter Bewegungsrichtung ein Stützbein durch Pedalbetätigung abgeklappt wird.

Aus der GB-A-2 121 363 ist ein auf Rädern fahrbares querbewegliches Arbeitsgerät mit einer an einem starren Fahrzeugrahmen befestigten ersten Achse bekannt. Eine zweite Achse ist querverschieblich an dem Fahrzeugrahmen angeordnet, um eine Querbewegung des Arbeitsgeräts zu ermöglichen. Hierfür ist an der zweiten Achse ein quer verstellbarer Schlitten vorgesehen, mittels dem der Aufbau gegenüber der zweiten Achse quer verschiebbar ist. Nachteilig bei dieser Anordnung ist, daß aufgrund des hohen Gewichts des Aufbaus eine sehr große Reibung zwischen Schlitten und Schlittenführung besteht und es aufgrund der hohen Kantenpressung zu Verkantungen und durchaus auch zu Funktionsausfällen kommen kann.

Ausgehend hiervon liegt der Erfindung die Aufgabe zugrunde, ein auf Rädern fahrbares querbewegliches Arbeitsgerät der vorstehend benannten Art mit vereinfachter Einrichtung zur Querbewegung des Arbeitsgeräts bereitzustellen.

Zur Lösung dieser Aufgabe wird ein auf Rädern fahrbares querbewegliches Arbeitsgerät mit den Merkmalen des Anspruchs 1 vorgeschlagen. Erfindungsgemäß wird demnach die zweite Achse des Arbeitsgeräts mittels Parallellenker an dem Fahrzeugrahmen querverschieblich angeordnet, daß sie in Bezug auf den Fahrzeugrahmen gesehen eine Kreisschiebung ausführen kann. Durch diese Maßnahme wird eine Querbeweglichkeit des Arbeitsgerätes ohne zusätzliche Abstützeinrichtungen zur Anhebung der Vorderachse gewährleistet.. Im normalen Betrieb des Arbeitsgerätes sind beide Achsen des Arbeitsgerätes bezüglich der durch den starren Fahrzeugrahmen vorgegebenen Fahrzeuglängsachse mittig zueinander ausgerichtet. Bei Bedarf erfolgt eine Querverschiebung der verschieblich angeordneten zweiten Achse entlang einer Kreisschiebungsbahn, d.h. die beiden Achsen des Arbeitsgerätes sind stets parallel zueinander ausgerichtet, jedoch verlagert sich der Mittelpunkt der beweglich angeordneten Achse bezüglich der Fahrzeugmittelachse und der Abstand der beiden Achsen verringert sich. Da jedoch bei der Querverschiebung der beweglich angeordneten zweiten Achse das Arbeitsgerät mit sämtlichen an den Achsen angebrachten Rädern fest auf dem Untergrund steht, ist mit der Querverschiebung der beweglich angeordneten zweiten Achse eine Querbewegung des Arbeitsgeräts um einen kleinen Winkel von bis zu 5° verbunden. Erfindungsgemäß sind somit zur Querbewegung des Arbeitsgeräts keine zusätzlichen Abstützeinrichtungen zum Anheben der Vorderachse und Verschieben des Fahrzeugs mehr notwendig. Vielmehr wird die Funktion der Abstützeinrichtung erfindungsgemäß durch die querverschieblich angeordnete zweite Achse übernommen. Ein wesentlicher Vorteil des vorgeschlagenen Arbeitsgerätes liegt darin, daß die Querverschiebung nicht mehr nur bei einer angehobenen Achse (und somit festgelegtem Arbeitsgerät) erfolgen kann, sondern nunmehr auch im rollenden Zustand des Arbeitsgeräts möglich ist.

In weiterer Ausgestaltung der Erfindung sind die einenends an dem Fahrzeugrahmen angelenkten Parallellenker anderenends an einem Achsträger angelenkt, in welchem die zweite Achse starr verschraubt angeordnet ist. Diese erfindungsgemäße Ausgestaltung gewährleistet eine besonders stabile Anordnung der zweiten Achse an dem starren Fahrzeugrahmen.

In anderer Ausgestaltung der Erfindung sind die einenends an dem Fahrzeugrahmen angelenkten Parallellenker anderenends an einem Achsträger angelenkt, in welchem die zweite Achse mittig und um eine Längsachse des Arbeitsgeräts drehbar gelagert ist. Durch diese Ausgestaltung des erfindungsgemäßen Arbeitsgeräts ist die zweite Achse zu einem Querneigungsausgleich des Arbeitsgeräts in an sich bekannter Weise verstellbar. Vorteilhafterweise erfolgt die Drehbetätigung der zweiten Achse zum Querneigungsausgleich mittels eines Hydraulikzylinders.

Die Erfindung ist anhand von Ausführungsbeispielen in der Zeichnung schematisch dargestellt und wird im folgenden unter Bezugnahme auf die Zeichnung näher erläutert.
- Figur 1: zeigt als erstes Ausführungsbeispiel eines erfindungsgemäßen Arbeitsgeräts einen Teleskopstapler mit aufgenommener Last in Seitenansicht mit querverschiebbarer und mittig drehbar gelagerter Vorderachse.
- Figur 2: zeigt eine Draufsicht auf das Fahrgestell eines zweiten Ausführungsbeispieles eines erfindungsgemäßen Arbeitsgeräts mit starr verschraubter querverschiebbarer Vorderachse in Grundstellung.
- Figur 3: zeigt das Fahrgestell der Figur 2 in Draufsicht mit seitlich verschwenktem Fahrzeugrahmen.
- Figur 4: zeigt eine Vorderansicht des Fahrgestells des Teleskopstaplers der Figur 1 auf geneigtem Untergrund.

Figur 1 zeigt als erfindungsgemäßes Arbeitsgerät 1 einen auf Rädern fahrbaren Teleskopstapler mit einem starren Fahrzeugrahmen 4. An dem Fahrzeugrahmen 4 ist als erste Achse 2 eine pendelnd aufgehängte Hinterachse 2 befestigt (Achspendellagerung 18) sowie als zweite Achse 3 eine Vorderachse 3 querverschieblich zur Beschreibung einer Kreisschiebung angeordnet. Die genaue Funktionsweise der erfindungsgemäß angeordneten Vorderachse 3 wird nachstehend unter Bezugnahme auf die Figuren 2 und 3 ausführlich erläutert.

Der Teleskopstapler verfügt des weiteren über einen von dem Fahrzeugrahmen 4 getragenen Fahrzeugaufbau 5, zu dem ein rückwärtiges Gegengewicht 6 und ein Teleskoparm 7 gehören. Der Teleskoparm 7 hat am Fahrzeugaufbau eine waagerechte Lagerachse 8 und verfügt über einen ersten Ausschub 9 und wahlweise einen zweiten Ausschub 10 sowie eine Ausschubnase 11. An der Ausschubnase 11 ist ein mittels eines Kippzylinders 13 betätigbarer kippbarer Werkzeugträger 12 mit einem auswechselbaren Werkzeug, hier einer Staplergabel 14, vorgesehen, wobei auf der Staplergabel 14 eine aufgenommene Last 15 angedeutet ist. Der bis ca. 10 Meter ausfahrbare Teleskoparm 7 erstreckt sich neben einer Fahrerkabine 17 und kann durch ein oder zwei Armzylinder 16 vertikal bis in einen sehr steilen Verlauf von maximal ca. 70° verstellt werden.

Wie aus der Draufsicht der Figuren 2 und 3 erkennbar ist, erfolgt die querverschiebliche Anlenkung der Vorderachse 3 an dem Fahrzeugrahmen 4 mittels Parallellenkern 24, die in den dargestellten Ausführungsbeispielen einenends mittels vertikalen Bolzen 27, 28 an dem Fahrzeugrahmen 4 und anderenends mittels vertikalen Bolzen 29, 30 an einem die Vorderachse 3 aufnehmenden Achsträger 40, 45 angelenkt sind und in ihrer Grundstellung die Verlängerung der Außenwandung des Fahrzeugrahmens 4 bilden.

Bei dem in den Figuren 2 und 3 dargestellten Ausführungsbeispiel ist die Vorderachse 3 in dem Achsträger 40 mittels Schrauben 41 starr verschraubt, während in dem Ausführungsbeispiel der Figuren 1 und 4 die Vorderachse 3 in dem Achsträger 45 mittig und um eine Längsachse des Arbeitsgeräts 1 drehbar gelagert ist.

Zur Betätigung der Parallellenker 24 und somit zur Querbewegung des Arbeitsgerätes 1 ist als Schwenkbetätigungmittel 26 ein hydraulischer Stellzylinder 26 vorgesehen, der diagonal in dem durch die Parallellenker 24, den Fahrzeugrahmen 4 und die Vorderachse 3 gegebenen Rechteck verläuft und an den Bolzen 27, 30 angelenkt ist. Die Anordnung des Stellzylinders 26 ist jedoch nicht auf die dargestellte diagonale Anlenkung beschränkt, sondern es sind auch andere Anordnungen möglich.

Bei einer Betätigung des Stellzylinders 26 im Sinne einer Verkürzung, wie dies in den Figuren 2 und 3 dargestellt ist, erfolgt durch ein Verschwenken der Parallellenker 24 eine Querverschiebung der Vorderachse 3 im Sinne einer Kreisschiebung in Fahrerblickrichtung nach links. Entsprechend ist mit einer Betätigung des Stellzylinders 26 im Sinne einer Verlängerung eine Querverschiebung der Vorderachse 3 in Fahrerblickrichtung nach rechts verbunden.

Da das Arbeitsgerät 1 mit den Rädern 50 der Hinterachse und den Rädern 51 der Vorderachse 3 fest auf dem Untergrund aufsteht, bewirkt die Querverschiebung der Vorderachse 3 ein Verschwenken des Fahrzeugrahmens 4 bezüglich der Auflagepunkte der Räder 50, 51. Die Verschwenkung des Fahrzeugrahmens 4 erfolgt dabei um einen Winkel α, der bei dem dargestellten Ausführungsbeispiels eines Teleskopstaplers bis ca. 5° beträgt. Der Winkel α wird, wie aus Figur 3 ersichtlich, zwischen der Fahrzeuglängsmittelachse 20 der Grundstellung des Arbeitsgeräts 1 (vgl. Figur 2) und der Fahrzeuglängsmittelachse 21 des Arbeitsgeräts 1 in verschwenktem Zustand (vgl. Figur 3) gemessen. Während in der Grundstellung des Arbeitsgeräts 1 die Fahrzeuglängsmittelachse 20 durch den Mittelpunkt der Hinterachse 2 sowie den Mittelpunkt der Vorderachse 3 verläuft, liegt die Fahrzeuglängsmittelachse 21 aufgrund der Querverschiebung der Vorderachse 3 neben dem Mittelpunkt der Vorderachse 3, steht jedoch nach wie vor senkrecht zur Vorderachse 3, da es sich bei der Querverschiebung der Vorderachse 3 erfindungsgemäß um eine Kreisschiebung handelt, d.h. um eine Parallelverschiebung, bei welcher ein gegebener Punkt der Vorderachse 3 eine Kreisbahn beschreibt, deren Mittelpunkt auf einer die Anlenkpunkte 27, 28 der Parallellenker 24 an dem Fahrzeugrahmen 4 verbindenden Gerade liegt.

Figur 3 zeigt neben der durch die eingezeichnete Verschwenkung des Fahrzeugrahmens 4 gegebenen Fahrzeugslängsmittelachse 21 auch eine Fahrzeuglängsmittelachse 22, die einer Verschwenkung des Fahrzeugrahmens 4 um den Winkel α in die entgegengesetzte Richtung durch Verlängerung des Stellzylinders 26 aus der Grundstellung der Figur 2 entspricht.

Wie in Figur 3 angedeutet, rollen die Räder durch die Verschwenkung des Fahrzeugrahmens geringfügig auf dem Untergrund.

Bei dem in den Figuren 1 und 4 dargestellten Ausführungsbeispiel ist die Vorderachse 3 in dem Achsträger 45 mittig und um eine Längsachse des Arbeitsgeräts 1 drehbar gelagert, d.h. pendelnd angeordnet. Dazu nimmt der Achsträger 45 die Vorderachse 3 mittels Lagerzapfen 42 auf. Mittels eines zwischen dem Achsträger 45 und der Vorderachse 3 angelenkten Hydraulikzylinders 46 kann somit ein an sich bekannter Querneigungsausgleich der Vorderachse 3 erfolgen, wenn das Arbeitsgerät 1 auf einem zur Lotrechten geneigten Untergrund 19 steht.

Die Erfindung beschränkt sich nicht auf die Verwendung in einem Teleskopstapler, sondern eignet sich auch zum Einsatz in anderen Arbeitsgeräten. Je nach Anwendung kann der Verschwenkwinkel α auch größer als 5° gewählt werden. Dies kann beispielsweise durch eine Abstimmung der Länge des Hubwegs des Stellzylinders in Bezug auf die Länge der Parallellenker erfolgen, da bei längeren Parallellenkern bereits bei kleineren Auslenkungen gleiche Verschwenkwinkel erreicht werden. Die Verwendung längerer Parallellenker wirkt sich insofern vorteilhaft aus, als größere Verschwenkwinkel mit geringen an dem Fahrzeugrahmen angreifenden Querkräften erreichbar sind.

## Patentansprüche

1. Auf Rädern fahrbares querbewegliches Arbeitsgerät, insbesondere Teleskopstapler, mit einer an einem starren Fahrzeugrahmen (4) befestigten ersten Achse (2) und einer an dem Fahrzeugrahmen (4) querverschieblich zur Beschreibung einer Kreisschiebung angeordneten zweiten Achse (3),
**dadurch gekennzeichnet,**
**daß** die zweite Achse (3) mittels Parallellenker (24) an dem Fahrzeugrahmen (4) angeordnet ist.

2. Arbeitsgerät nach Anspruch 1, **dadurch gekennzeichnet, daß** die Parallellenker (24) mittels eines zugeordneten Schwenkbetätigungsmittels (26) um Vertikalachsen schwenkbar sind.

3. Arbeitsgerät nach Anspruch 1 oder 2, **dadurch gekennzeichnet, daß** die einenends an dem Fahrzeugrahmen (4) angelenkten Parallellenker (24) anderenends an einem Achsträger (40) angelenkt sind, in welchem die zweite Achse (3) starr verschraubt angeordnet ist.

4. Arbeitsgerät nach Anspruch 1 oder 2, **dadurch gekennzeichnet, daß** die einenends an dem Fahrzeugrahmen (4) angelenkten Parallellenker (24) anderenends an einem Achsträger (45) angelenkt sind, in welchem die zweite Achse (3) mittig und um eine Längsachse des Arbeitsgeräts (1) drehbar gelagert ist.

## Claims

1. A wheeled, transversely-moveable working device, especially a telescopic forklift vehicle, with a first axle (2) fixed to a rigid vehicle frame (4) and a second axle (3) disposed so as to be transversely moveable on the vehicle frame to describe a circular movement, **characterised in that** the second axle (3) is disposed on the vehicle frame (4) by means of parallel linkages (24).

2. A working device according to claim 1, **characterised in that** the parallel linkages (24) are swivellable about vertical axes by means of an assigned swivel activation means (26).

3. A working device according to claim 1 or 2, **characterised in that** the parallel linkages (24) which are connected at one end to the vehicle frame (4) are connected at the other end to an axle bracket (40) in which the second axle (3) is rigidly disposed by means of screwing.

4. A working device according to claim 1 or 2, **characterised in that** the parallel linkages (24) which are connected at one end to the vehicle frame (4) are connected at the other end to an axle bracket (45) in which the second axle (3) is centrally mounted so as to be rotatable about a longitudinal axis of the working device (1).

## Revendications

1. Appareil de travail roulant sur roues qui peut être déplacé transversalement, en particulier chariot élévateur télescopique, comprenant un premier essieu (2) fixé sur un châssis rigide de véhicule (4) ainsi qu'un deuxième essieu (3) qui est disposé à déplacement transversal sur le châssis de véhicule (4) pour décrire une translation à trajectoire circulaire,
**caractérisé par le fait**
**que** le deuxième essieu (3) est disposé au moyen de barres conductrices parallèles (24) sur le châssis de véhicule (4).

2. Appareil de travail selon la revendication 1, **caractérisé par le fait que** les barres conductrices parallèles (24) peuvent pivoter autour d'axes verticaux par le biais d'un moyen associé de manoeuvre de pivotement (26).

3. Appareil de travail selon la revendication 1 ou 2, **caractérisé par le fait que** les barres conductrices parallèles (24) articulées à une extrémité sur le châssis de véhicule (4) sont articulées à l'autre extrémité sur un support d'essieu (40) dans lequel le deuxième essieu (3) est disposé d'une manière rigidement vissée.

4. Appareil de travail selon la revendication 1 ou 2, **caractérisé par le fait que** les barres conductrices parallèles (24) articulées à une extrémité sur le châssis de véhicule (4) sont articulées à l'autre extrémité sur un support d'essieu (45) dans lequel le deuxième essieu (3) est logé de façon centrale et de manière à pouvoir tourner autour d'un axe longitudinal de l'appareil de travail (1).
